# EUROPÄISCHE PATENTSCHRIFT

(11) **EP 0 756 359 B1**
(45) Veröffentlichungstag und Bekanntmachung des Hinweises auf die Patenterteilung: **14.11.2001**
(21) Anmeldenummer: 95111726.6
(22) Anmeldetag: 26.07.1995
(51) Int. Cl.: H01R 43/01

(54) **Vorrichtung zur Kabelkonfektionierung von Flachbandleitern**
Device for terminating of flat cables in connectors
Dispositif pour terminer des câbles plats dans des connecteurs

(43) Veröffentlichungstag der Anmeldung: 29.01.1997
(73) Patentinhaber: STOCKO Contact GmbH & Co. KG, 42327 Wuppertal (DE)
(72) Erfinder: Gennen, Werner, B-4780 St. Vith (BE); Heinen, Gerald, B-4750 Weywertz (BE); Heinrichs, Werner, BE-4960 Germont (BE); Servais, Guy, B-4900 Spa (BE)
(74) Vertreter: Stenger, Watzke & Ring Patentanwälte

(56) Entgegenhaltungen:
- EP-A- 0 226 270
- EP-A- 0 487 505
- DE-A- 3 939 310

## Beschreibung

Die Erfindung betrifft eine Vorrichtung zur Kabelkonfektionierung von aus einem Leitungsvorrat abgezogenen Flachbandleitern, mit mit Steckern, insbesondere Schneidklemmkontaktierelementen, ausgerüsteten Gehäusen in einer Kontaktierstation.

Eine Kabelkonfektioniermaschine für Flachbandleiter gemäß dem Oberbegriff des Anspruchs 1 ist aus der DE-A-39 39 310 bekannt. Sie weist eine Leitungsvorratseinrichtung, eine Leitungsvorschubeinrichtung, eine Ablängstation und eine die abgelängte Leitung erfassende Quertransporteinrichtung für den Transport der Einzelleitungen zur Kontaktierstation auf, der mit einer Zufuhreinrichtung die Gehäuse zuführbar sind. Andere behannk Kabelkonfektionierungsvorrichtungen sind nachteiligerweise nicht für die Bestückung von Flachbandleitern geeignet, bei der die Einzelleiter im Abstand zueinander und isoliert gegeneinander zu einem Leitungsstreifen verbunden sind. Nachteilig ist darüber hinaus, daß die verschiedenen zur Anwendung gelangenden Transporteinrichtungen aufwendig sind und die Möglichkeiten der Leiterbearbeitung begrenzt sind.

Der Erfindung liegt demgegenüber die **Aufgabe** zugrunde, eine Kabelkonfektioniermaschine zur automatischen ein- oder beidseitigen Bestückung von Flachbandleitungen insbesondere im Raster z. B. von 2,5 mm und 1,25 mm mit Steckverbindern bereitzustellen, die eine einfache und zuverlässige Zufuhr der Steckverbinder aufweist, Leitungslängen bis zu und über 2000 mm bearbeiten kann, einfache Transporteinrichtungen besitzt und darüber hinaus geeignet ist, Abisolierungen oder "Semi-Strip" von einer oder von zwei Seiten durchzuführen und auch einfach- und doppeltisolierte Flachbandleiter zu verarbeiten. Unter dem Begriff "Abisolieren" wird bei doppelt isolierten Flachbandleitern die Entfernung der äußeren Isolierung über einige Millimeter am Leitungsende verstanden. "Semi-Strip" wird dagegen das Trennen der gesamten Isolierung vom Leiter genannt, wonach die freigetrennte Isolierung 2 - 3 mm vorgezogen, aber nicht vom Leiter abgezogen wird, so daß ein Schutz für den Leiter gegen Verbiegen und Korrosion verbleibt.

Die Aufgabe ist erfindungsgemäß durch die im Patentanspruch 1 definierte Vorrichtung **gelöst**.

Die Transporteinrichtungen sind so ausgestaltet, daß gegenüber dem Stand der Technik mit einem minderen Aufwand und damit einer einfacheren Konstruktion gearbeitet werden kann, wobei trotzdem die variable Einsatzfähigkeit der Maschine verbessert ist. Durch das Zusammenwirken der Arbeit der Leitungsvorschub-Einrichtung mit der Kabelvorziehzange sind Flachbandlänge von 60 bis mehr als 2000 mm ohne Umbau der Maschine verarbeitbar.

Die Kabelvorziehzange kann über ihre axiale Verfahrbarkeit hinaus noch um 180° drehbar sein und ermöglicht damit das spätere Aufsetzen von Steckverbindern in Z-Form.

Vorzugsweise ist aber anstelle der Drehbarkeit der Kabelvorziehzange zur Herstellung von Z-Form-Flachbandleitern vorgesehen, auf einer Seite, insbesondere der feststehenden Seite, vor der Kontaktierstation eine Drehung der zugeführten Gehäuse um 180° um ihre Längsachse durchzuführen, wobei die Gehäuse dann anstatt von oben von unten kontaktiert werden. Bei dieser bevorzugten Ausführung wird das Kabel selbst demnach nicht verdreht.

Anstelle der 180°-Drehung der Gehäuse um ihre Längsachse vor der Kontaktierstation (in Richtung der Gehäusezufuhr gesehen) kann ein Wenden der Gehäuse um ihre Hochachse stattfinden. Für die beidseitige Bestückung von Flachbandkabeln ist es zweckmäßig, eine Artikelzufuhr an der Maschine zu verwenden, die sämtliche Zufuhr- und Transporteinrichtungen beiderseits symmetrisch zur Längsachse der Kontaktierstation der Kabelkonfektioniermaschine vorsieht, wobei dann auf der einen Seite in die Artikelzufuhr für eine gegenüberliegende Kabelkonfektionierung ein Wenden der Gehäuse um ihre vertikale Achse mittels eines 180°-Wendetellers vorgenommen werden muß, um sicherzustellen, daß die im Gehäusemagazin unabhängig von ihrer Positionierung zur Symmetrieebene identisch gerichteten Gehäuse der Kontaktierstation in einander entgegengerichteter Verarbeitungsposition zugeführt werden, damit die beiden Enden einer Leitung richtig kontaktiert werden können.

Für ein Drehen der Gehäuse um die Längsachse ist vorzugsweise ein Drehteller für die Flachbandleiterbestückung in Z-Form vorteilhaft. Der senkrecht angeordnete Drehteller wird dabei vorzugsweise zu einer Seite der Bewegungsrichtung der Gehäuse hin gedreht, so daß die von ihm in einer Gehäuseaufnahme aufgenommenen Gehäuse um 180° gedreht auf der gleichen Transportebene verbleiben, aber seitlich versetzt zur Kontaktierstation auf dem Kopf stehend weitertransportiert und dort von unten kontaktiert werden können.

Die Quertransport-Einrichtung gewährleistet die Zufuhr von abgelängten Flachbandleitern zu den verschiedenen Bearbeitungsstationen. Hierzu greifen Zangen an beiden Seiten die Leitung und transportieren sie in einer getakteten Hin- und Herbewegung von Station zu Station. Zweckmäßigerweise sind die Kabeltransportzangen jeweils aus einer oberen, sich über die gesamte Länge des Quertransports erstreckenden, waagerecht beweglichen Leiste und einer unteren, damit zusammenwirkenden Gegenleiste aufgebaut, die horizontal und vertikal verfahrbar ist und mit Klemmbacken an jeder Bearbeitungsstation für die Flachbandleitungen ausgerüstet ist, wobei zusätzliche Kabelklemmen an einzelnen Stationen vorgesehen sind, die unabhängig von der Kabeltransportzange die angelieferte Flachbandleitung bei jedem Taktwechsel in Position halten. Dabei kann ein einstellbares Kupplungsteil die Zange an der feststehenden Seite mit der Zange an der beweglichen Seite für einen Synchronlauf verbinden. Zum schnelleren Abbauen und Umbauen auf die Verarbeitung verschiedener Leitungslängen ist darüber hinaus mit Vorteil eine Zentrierung der Zange an der beweglichen Seite vorgesehen. Jede Transportzange kann darüber hinaus mit einer Wippe versehen sein, die zur Entsorgung der bestückten Flachbandleiter dient.

Die Quertransporteinrichtung erstreckt sich mit Vorteil über folgende in Bearbeitungsrichtung hintereinander angeordnete Bearbeitungsstationen: Abisolier- und Semi-Strip-Station, Kontaktierstation, Prägestation auf der beweglichen Seite, Kontrollstation zur Prüfung auf Durchgang und Kurzschluß, Kabelschneidestation zur beidseitigen Abtrennung der Gehäuse von dem als schlecht erkannten Flachbandleiter und Entsorgungsstation.

Zur Zufuhr der Gehäuse zur Kontaktierstation ist vorzugsweise auf der feststehenden und der beweglichen Seite je eine Vertikalspeichereinrichtung vorgesehen, in der übereinander Stangenmagazine in Führungsschienen angeordnet sind, die in Entleerungsposition von einer Ausschubeinrichtung zur taktweisen Zuführung der mit Schneidklemmkontaktelementen versehenen Gehäuse zur Kontaktierstation beaufschlagbar sind, wobei auf der feststehenden Seite eine 180°-Wendevorrichtung für die Gehäuse zur beidseitigen Bestückung zwischengeschaltet ist. Die Ausschubeinrichtung ist für einen Reversierbetrieb ausgelegt, um die Entfernung des geleerten Stangenmagazins, insbesondere nach unten, zu ermöglichen.

Vorzugsweise ist die Ausschubeinrichtung für jede Vertikalspeichereinrichtung als zentrale Ausschubeinheit ausgebildet, bei der jedes in der Entladeebene befindliche Stangenmagazin von einem an einer Spiralfederstange angeordneten Schieber am rückwärtigen Ende erfaßbar ist, der die Gehäuse in Entleerungsrichtung durch einen zentralen, reversierfähigen Antrieb belastet. Dazu kann die Spiralfederstange zwischen zwei miteinander verzahnten Transportrollen auf der einen Seite und zwei Andruckrollen auf der gegenüberliegenden Seite gelagert sein, wobei die Andruckrollen als Wippe derart ausgebildet sind, daß sie in Abhängigkeit von der Betätigung durch einen Doppelbetätigungszylinder wahlweise an die Spiralfederstange anlegbar sind, um aus der kraftlosen Nullposition heraus die Initiierung eines Vorschubs oder eines Rückzugs durch kraftschlüssige Verbindung der Spiralfederstange mit einer der Transportrollen zu bewirken. Alternativ kann auch ein vor- und rücklaufender Antrieb mit einer Transportrolle und einer Andruckrolle Verwendung finden.

Mit der Erfindung wird zusätzlich zu den bereits obengenannten Vorteilen ein leichter Zugang zu den einzelnen Stationen der Maschine erreicht und kann eine hohe Variabilität von möglichen Bearbeitungen vorgesehen werden. Hier besteht ebenfalls die Möglichkeit, Flachbandleitungen zu schlitzen, um eine bessere Beweglichkeit der Flachbandleitungen zu erzielen. Bei unterschiedlicher Flachbandlänge bewegen sich die Transportzangen immer im gleichen Abstand zum Steckverbinder. Durch das Vorsehen einer 180°-Wendevorrichtung auf der feststehenden Seite können die Vertikalspeicher für beide Seiten der Maschine auf die gleiche Weise mit Gehäusen gefüllt werden, womit eine wesentliche Vereinfachung der Konstruktion verbunden ist. Die vorgesehene maschinelle Kontrolle sowie das spätere Abtrennen der Steckverbinder schließt das Montieren von schlechten Artikeln ganz aus.

Da der fertige Artikel erst am Ende des Vorgangs aus der Maschine geschoben wird, ist der Bau einer Schutzwand um die ganze Maschine möglich, so daß ein Lärmpegel von weniger als 80dB in Verbindung mit der Maßnahme erreichbar ist, alle Stationen mit Endlagendämpfung anzutreiben oder Stoßdämpfer einzubauen.

Während der gesamten Bearbeitung halten entweder die Transportzangen oder einzelne Kabelklemmvorrichtungen an den Stationen die Flachbandleiter und gewährleisten derart einen sehr sicheren Maschinenbetrieb ohne Störungen.

Weitere Ausgestaltungsmöglichkeiten und Vorteile des Gegenstandes der Erfindung ergeben sich aus der nachfolgenden Beschreibung der zugehörigen Zeichnung, in der eine bevorzugte Ausführungsform einer Kabelkonfektioniermaschine schematisch dargestellt ist. In der Zeichnung zeigt:
- Fig. 1: die Flachbandleiterzufuhr eines Kabelkonfektionierautomaten in einer schematischen Seitenansicht,
- Fig. 2: den Kabelkonfektionierautomaten in einer schematischen Gesamtansicht von oben;
- Fig. 3: eine schematische Darstellung einer Kabeltransportzange zum Transport abgelängter Flachbandleiter durch die verschiedenen Bearbeitungsstationen des Kabelkonfektionierautomaten und
- Fig. 4: eine Vorrichtung zum Drehen der Gehäuse für Z-Form-Flachbandleiter.

Die Maschine ist aufgebaut aus verschiedenen, einander nachgeschalteten, der Bearbeitungsfolge entsprechenden Einrichtungen, die einerseits die Zufuhr von Flachbandleitern zu einer Kontaktierstation und andererseits die Anlieferung von Steckverbindern zu eben dieser Kontaktierstation umfaßt, in der der Automat die Leitungen ein- oder beidseitig mit den Steckverbindern bestückt. Zur Zufuhr von Flachbandleitern sind hintereinander geschaltet eine Leitungsvorratseinrichtung 3, die Flachbandleiter 4 in Form einer Kabeltrommel aufgerollt aufweist, eine Kabelrücklaufsperre 5 für den Flachbandleiter 4 zur Unterstützung einer Leitungsvorschubeinrichtung 6, eine Ablängstation 7 und in koaxialer Linie hierzu eine axial verfahrbare Kabelvorziehzange 8 zum Ausziehen der gewünschten Leitungslänge. Dabei ist die Maschine grundsätzlich in eine feststehende Seite 1 und eine bewegliche Seite 2 unterteilt. Alle bisher genannten Einrichtungen befinden sich auf der feststehenden Seite 1, mit Ausnahme der Kabelvorziehzange 8, die auf der beweglichen Seite 2 der Maschine angeordnet ist.

Die verwendeten Kabelspulen im Leitungsvorrat 3 müssen ordnungsgemäß aufgewickelt sein, der Flachbandleiter darf nicht verbogen sein und nicht auf der angetriebenen Kabeltrommel klemmen. Beim Einlegen in die Maschine ist darauf zu achten, daß der Flachbandleiter 4, wie in der Zeichnung dargestellt, durch die Kabelrücklaufsperre 5 geführt wird, also zwischen zwei Rollen 9 verläuft, so daß zum Einziehen der gewählten Länge Flachband mit dem Kabeltrommelantrieb zunächst eine Schlaufe gebildet wird und sodann die Vorschub-Einrichtung 6 aktiviert wird, die die gewählte Flachbandlänge zur Kabelvorziehzange 8 transportiert.

Ein Zurücklaufen des derart eingezogenen Flachbandes zur Abrollseite hin wird durch eine Rücklaufsperre 5 verhindert. Zusätzlich ist ein Sensor 10 vorhanden, der das Einziehen eines zu kurzen Flachbandleiters, zum Beispiel am Spulenende, verhindert.

Die Kabelvorziehzange 8 ist auf der beweglichen Seite 1 der Maschine axial verfahrbar auf einer Schiene gemäß Doppelpfeil in Fig. 2 der Zeichnung und bewegt sich gegen einen linksseitigen Anschlag. Ein Greifwerkzeug der Kabelvorziehzange nimmt das angelieferte Flachband 4 an und zieht es in seiner Rückwärtsbewegung bis zu der in Fig. 2 der Zeichnung dargestellten Position. Damit ist der Flachbandleiter 4 in den eigentlichen Arbeitsraum der Maschine eingezogen. Bei Kabellängen über 300mm fördert der Kabelvorschub 6 Flachbandleiter 4 nach, wobei sich im Arbeitsraum eine Schlaufe gemäß Fig. 1 der Zeichnung bildet. Es liegt nunmehr die gewünschte Bearbeitungslänge an Flachbandleiter im Arbeitsraum der Maschine an.

Quer zu dem beschriebenen Verlauf der Zuliefereinrichtungen für den Flachbandleiter 4 erstrecken sich, wiederum hintereinander in Bearbeitungsrichtung angeordnet, die einzelnen Bearbeitungsstationen der Maschine. Diese werden miteinander verknüpft durch eine Quertransporteinrichtung 11, die aus je einer Zange 12 an der feststehenden und Zange 13 an der beweglichen Seite des Maschinengestells besteht.

Die Zangen 12 und 13 sind synchron waagerecht (wie der Doppelpfeil in Fig. 3 verdeutlicht) hin- und herbeweglich und dieserart in der Lage, einen abgelängten Flachbandleiter 4 von Bearbeitungsstation zu Bearbeitungsstation zu transportieren.

Zunächst werden die Zangen 12 und 13 in den Arbeitsraum der Kabelvorziehzange vorgefahren und fixieren dort den zum Ablängen in gewünschter Länge eingezogenen Flachbandleiter 4. Mit einer Kabelschneideinrichtung in der Ablängstation 7 wird der Flachbandleiter 4 auf Länge abgeschnitten und der abgeschnittene Leiter vom Kabeltransport in der Rückwärtsbewegung in die erste Bearbeitungsstation transportiert. Diese ist gemäß Fig. 2 der Zeichnung eine Abisolier- und Semi-Strip-Station 14.

An der Abisolier- und Semi-Strip-Station 14 kann der Flachbandleiter ein- bzw. zweiseitig abisoliert oder mit Semi-Strip versehen werden. Dabei wird die Semi-Strip-Länge mit wechselbaren Zwischenstücken eingestellt und die Abisolierlänge durch ein Distanzstück bestimmt, die in der Zeichnung nicht näher dargestellt sind.

Der Flachbandleiter wird sodann in die Kontaktierstation 15 mit den Zangen 12 und 13 weitergetaktet. Eine Kabelklemme 24 hält den Flachbandleiter während des Kontaktiervorgangs in Position. Ist die weiter unten beschriebene Gehäusezufuhr beendet, liegt der Flachbandleiter beiderseits in den Gehäusen, so daß nach Betätigung des Kontaktierstempels die Kontakte eingedrückt sind und der Kontaktiervorgang beendet ist.

Beiderseitig bestückte Flachbandleiter werden in der nächsten Bearbeitungsstation, der Kontrollstation 16, auf Durchgang und Kurzschluß geprüft. Wird der Flachbandleiter nur mit einem Steckverbinder bestückt, erfolgt das auf der "beweglichen Seite" 2 der Maschine. Anschließend verbringen die Zangen 12, 13 den Flachbandleiter zur Abschneidestation 17. Hat die Kontrolle den Artikel als "gut" erkannt, wird er über Führungen und einen Greifer beim nächsten Takt aus dem Arbeitsbereich der Maschine ausgeschoben. Wird der Artikel von der Kontrolle als "schlecht" erkannt, so trennt die Abschneidestation 17 den Flachbandleiter beidseitig von den Steckverbindern ab und die Ausschußstücke werden in einer Entsorgungsstation 18 aussortiert.

Der prinzipielle Aufbau der Zangen 12 und 13 ist Fig. 3 der Zeichnung entnehmbar. Demnach sind die Zangen jeweils aus einer oberen, sich über die gesamte Länge des Quertransports erstreckenden, waagerecht beweglichen Leiste 19 und einer unteren, damit zusammenwirkenden Gegenleiste 20 aufgebaut, die horizontal und vertikal verfahrbar ist und mit Klemmbacken 21 an jeder Bearbeitungsstation für die Flachbandleitungen ausgerüstet ist. Die beiden Leisten 19, 20 sind über eine aus Schienen mit Transportzangen 22 und Stangen 23 bestehenden Tragkonstruktion mit dem Maschinengestell und nicht dargestellten Antrieben verbunden. Zusätzliche Kabelklemmen 21 sind an einzelnen Bearbeitungsstationen vorgesehen, die unabhängig von den Zangen 12, 13 die angelieferte Flachbandleitung bei jedem Taktwechsel in Position halten. Dabei kann ein einstellbares Kupplungsteil die Zange 12 an der feststehenden Seite 1 mit der Zange 13 an der beweglichen Seite 2 für einen Synchronlauf verbinden. Zum schnelleren Abbauen und Umbauen auf die Verarbeitung verschiedener Leitungslängen ist darüber hinaus mit Vorteil eine Zentrierung der Zange 13 an der beweglichen Seite 2 vorgesehen. Darüber hinaus ist jede Transportzange 12, 13 mit einer Wippe zur Entsorgung der bestückten Flachbandleiter versehen.

Die Gehäusezuführung zur Kontaktierstation 15 besteht im wesentlichen aus zwei Vertikalspeichern 25, 26, die übereinander angeordnete Stangenmagazine enthalten, in denen hintereinander Gehäuse in Kontaktierlage angeordnet sind, sowie Einrichtungen 27 zur schrittweisen Entleerung der Stangenmagazine in Zuführkanäle 28. Die Gehäusezuführung ist ausgelegt, um in der Kontaktierstation 15 beide Enden der dort angelieferten Flachbandleitungen mit Schneidklemm-Kontaktelementen in gegenüberliegender Verarbeitung zu kontaktieren.

Zur Entleerung des in der Entleerungsebene links und rechts jeweils befindlichen Stangenmagazins ist die Einrichtung zur Entleerung 27, auch Ausschubeinheit genannt, vorgesehen. Diese besteht aus einem zentralen Antrieb, der über miteinander verzahnte Transportrollen und darüber angeordnete Andruckrollen auf eine dazwischen geführte Spiralfederstange wirkt, an deren vorderen Ende ein Schieber befestigt ist. Der Schieber ist von hinten in das jeweilige Stangenmagazin eingeführt und drückt auf die Linie der hintereinander angeordneten Gehäuse zwecks Ausschub auf der gegenüberliegenden Seite in den vorgelagerten Zufuhrkanal 28. Der Zeichnung ist diese Einrichtung im Detail nicht entnehmbar.

Da in den Vertikalspeichern 25, 26 Stangenmagazine sowohl auf der linken, wie auch auf der rechten Seite der Artikelzufuhr in gleicher Position angeordnet sind, die gegenüberliegende Verarbeitung in der Kontaktierstation 15 aber zum Kontaktieren einander entgegengerichtete Gehäuse benötigt, ist eine 180°-Wendevorrichtung 29 für die Gehäuse auf der feststehenden Seite 1 der Gehäusezuführung vorgesehen, die aus einem parallel zu dem Zuführkanal 28 angeordneten horizontalen Wendeteller (siehe Fig. 2) besteht, der gemäß Doppfelpfeil um 180° hin und zurück in einer Lagerung drehbar ist. Die derart in Kontaktierposition gewendeten Gehäuse werden anschließend zur Kontaktierstation 15 verfahren. Auf der beweglichen Seite 2 kann an dieser Stelle noch eine Prägestation 30 vorgesehen sein.

Anstelle der 180°-Wendevorrichtung 29 kann für die Z-Form-Bestückung ein senkrecht angeordneter Drehteller 34 verwendet werden, wie in Fig. 4 der Zeichnung dargestellt ist und verkleinert in Fig. 2 der Zeichnung als Alternative zur Wendevorrichtung 29 angedeutet ist.

Fig. 4 der Zeichnung zeigt eine schematische Stirnseitenansicht eines Drehtellers 34 für die Z-Form-Bestückung eines Flachbandleiters, zu der die Gehäuse mit einer seitlichen Drehung um die eigene Längsachse in einem Bewegungsablauf sowohl in die Kontaktierposition gewendet werden als auch umgedreht werden für die Kontaktierung von unten zur Herstellung einer beidseitigen Flachbandleiter-Kontakierung in Z-Form. Dazu ist in der Verlängerung des an der feststehenden Seite 1 befindlichen Zuführkanals 28 und koaxial zu diesem auf einem Ständer 31 mit Fuß 32 eine Gehäuseaufnahme 33 angeordnet, die auf einem gemäß Doppelpfeil drehbaren, walzenartigen, senkrecht stehenden Drehteller 34 in die in der Zeichnung linke Position seitlich, d.h. gemäß Fig. 2 der Zeichnung nach außen, gedreht werden kann. Ein entsprechend vorgesehener Antrieb ist in der Zeichnung nicht dargestellt. Das zunächst in der Gehäuseaufnahme in der rechten Position in Zufuhrstellung befindliche Gehäuse wird auf diese Weise um seine Längsachse gedreht, steht dann auf dem Kopf und kann zur Kontaktierstation 15 weitertransportiert werden. Dort findet dann auf der feststehenden Seite die Kontaktierung von unten statt, während sie auf der beweglichen Seite der Maschine in unveränderter Form von oben durchgeführt wird.

### Bezugszeichenliste

- 1: feststehende Seite
- 2: bewegliche Seite
- 3: Leitungsvorratseinrichtung
- 4: Flachbandleiter
- 5: Kabelrücklaufsperre
- 6: Leitungsvorschubeinrichtung
- 7: Ablängstation
- 8: Kabelvorziehzange
- 9: Rollen
- 10: Sensor
- 11: Quertransporteinrichtung
- 12: Kabeltransportzange
- 13: Kabeltransportzange
- 14: Abisolier- und Semi-Strip-Station
- 15: Kontaktierstation
- 16: Kontrollstation
- 17: Abschneidestation
- 18: Entsorgungsstation
- 19: Leiste
- 20: Gegenleiste
- 21: Klemmbacken
- 22: Transportwagen auf Schienen
- 23: Stangen
- 24: Kabelklemmen
- 25: Vertikalspeichereinrichtung
- 26: Vertikalspeichereinrichtung
- 27: Ausschubeinrichtung
- 28: Zuführkanäle
- 29: 180-°Wendevorrichtung
- 30: Prägestation
- 31: Ständer
- 32: Fuß
- 33: Gehäuseaufnahme
- 34: Drehteller

## Patentansprüche

1. Vorrichtung zur Kabelkonfektionierung von aus einem Leitungsvorrat abgezogenen Flachbandleitern (4), mit mit Steckern, insbesondere Schneidklemmkontaktierelementen, ausgerüsteten Gehäusen in einer Kontaktierstation (15), die in der Bearbeitungsfolge jeweils nachgeschaltet aufgebaut ist aus einer Flachbandleitervorratseinrichtung (3), einer Leitungsvorschubeinrichtung (6), einer Ablängstation (7) und einer die abgelängte Leitung (4) erfassenden Quertransporteinrichtung (11) für die Flachbandleiter zu der Kontaktierstation (15), der von der anderen Seite mit einer Zufuhreinrichtung die Gehäuse zuführbar sind, wobei in der Bearbeitungsfolge hinter der Ablängstation (7) in koaxialer Linie hierzu eine axial verfahrbare Kabelvorziehzange (8) zum Ausziehen der gewünschten Leitungslänge angeordnet ist, die mit der Leitungsvorschubeinrichtung (6) bei größeren Leitungslängen derart zusammenwirkt, daß der Flachbandleiter (4) aus der Vorratseinrichtung (3) nachgeschoben wird, so daß sich unter Bildung von Durchhanglängen größere Leitungslängen mit der Kabelschneideinrichtung ablängen und dann mit der Quertransporteinrichtung (11) zur Kontaktierstation (15) weiter transportieren lassen,
**dadurch gekennzeichnet,**
**daß** sich bei Leitungslängen größer 300 mm durch das Nachfördern des Flachbandleiters (4) eine Schlaufe bildet und daß die Quertransporteinrichtung (11) je eine Zange (12, 13) zum Fixieren der abgelängten Leitungen (4) an beiden Seiten (1, 2) der abgelängten Leitungen (4) aufweist, die vor einzelnen Bearbeitungsstationen hin- und hergetaktet verfahrbar sind, wobei die Kabeltransportzangen (12, 13) mit Klemmbacken (21) an jeder Bearbeitungsstation für die Flachbandleiter ausgerüstet sind und zusätzliche Kabelklemmen (24) an den einzelnen Stationen vorgesehen sind, die unabhängig von den Kabeltransportzangen (12, 13) den angelieferten Flachbandleiter (4) bei jedem Taktwechsel in Position halten.

2. Vorrichtung zur Kabelkonfektionierung nach Anspruch 1, **dadurch gekennzeichnet, daß** in Gehäusezufuhrrichtung vor der Kontaktierstation (15) eine Drehung der zugeführten Gehäuse um 180° um ihre Längsachse durchführbar ist und die Gehäuse von unten kontaktierbar sind.

3. Vorrichtung zur Kabelkonfektionierung nach Anspruch 1, **dadurch gekennzeichnet, daß** die Gehäuse vor der Kontaktierstation (15) in einer 1 80°-Wendevorrichtung (29) um ihre Hochachse gewendet werden.

4. Vorrichtung zur Kabelkonfektionierung nach Anspruch 3, **dadurch gekennzeichnet, daß** zum Wenden der Gehäuse ein waagerecht angeordneter 180°-Wendeteller vorgesehen ist.

5. Vorrichtung zur Kabelkonfektionierung nach einem der Ansprüche 1 bis 4, **gekennzeichnet durch** einen vertikal angeordneten Drehteller (34) für das Drehen der Gehäuse um ihre Längsachse.

6. Vorrichtung zur Kabelkonfektionierung nach einem der Ansprüche 1 bis 5, **dadurch gekennzeichnet, daß** die Kabeltransportzangen (12, 13) der Quertransporteinrichtung (11) jeweils aus einer oberen, sich über die gesamte Länge des Quertransport erstreckenden, waagerecht beweglichen Leiste (19) und einer unteren, damit zusammenwirkenden, horizontal und vertikal verfahrbaren Gegenleiste (20) aufgebaut sind.

7. Vorrichtung zur Kabelkonfektionierung nach Anspruch 6, **gekennzeichnet durch** ein einstellbares Kupplungsteil zur Verbindung der Zange (12) an der feststehenden Seite (1) mit der Zange (13) an der beweglichen Seite (2) für einen Synchronlauf.

8. Vorrichtung zur Kabelkonfektionierung nach Anspruch 6 und 7, **gekennzeichnet durch** eine Zangenzentrierung an der Transportzangenhalterung.

9. Vorrichtung zur Kabelkonfektionierung nach einem der Ansprüche 1 bis 8, **dadurch gekennzeichnet, daß** sich die Quertransporteinrichtung (11) über folgende in Bearbeitungsrichtung hintereinander angeordnete Bearbeitungsstationen erstreckt: Abisolier- und Semi-Strip-Station (14), Kontaktierstation (15), Prägestation (30), Kontrollstation (16), Kabelschneidestation (17) und Entsorgungsstation (18).

10. Vorrichtung zur Kabelkonfektionierung nach einem der Ansprüche 1 bis 9, **dadurch gekennzeichnet, daß** zur Zufuhr der Gehäuse zur Kontaktierstation (15) auf beiden Seiten (1, 2) der abgelängten Leitungen (4) je eine Vertikalspeichereinrichtung (25) vorgesehen ist, in der übereinander Stangenmagazine in Führungsschienen angeordnet sind, die in Entleerungsposition von einer Ausschubeinrichtung (27) zur taktweisen Zuführung der mit Schneidklemmkontaktelementen versehenen Gehäuse zur Kontaktierstation (15) beaufschlagbar sind, wobei auf der einen Seite (1) die 180°-Wendevorrichtung (29) oder der Drehteller (34) für die Gehäuse zur beidseitigen Bestückung bzw. Z-Form-Bestückung zwischengeschaltet ist.

11. Vorrichtung zur Kabelkonfektionierung nach Anspruch 10, **dadurch gekennzeichnet, daß** die Ausschubeinrichtung (27) für einen Reversierbetrieb ausgelegt ist.

12. Vorrichtung zur Kabelkonfektionierung nach Anspruch 10 oder 11, **dadurch gekennzeichnet, daß** die Ausschubeinrichtung (27) für jede Vertikalspeichereinrichtung (25, 26) als zentrale Ausschubeinheit ausgebildet ist, bei der jedes in der Entladeebene befindliche Stangenmagazin von einem an einer Spiralfederstange angeordneten Schieber am rückwärtigen Ende erfaßbar ist, der die Gehäuse in Entleerungsrichtung durch den zentralen, reversierfähigen Antrieb belastet.

13. Vorrichtung nach Anspruch 12, **dadurch gekennzeichnet, daß** die Ausschubeinrichtung (27) einen vor- und rücklaufenden Antrieb mit einer auf die Spiralfederstangen wirkenden Transportrolle und einer Andruckrolle aufweist.

14. Vorrichtung zur Kabelkonfektionierung nach Anspruch 12, **dadurch gekennzeichnet, daß** die Spiralfederstange zwischen zwei miteinander verzahnten Transportrollen auf der einen Seite und zwei Andruckrollen auf der gegenüberliegenden Seite gelagert ist, wobei die Andruckrollen als Wippe derart ausgebildet sind, daß sie in Abhängigkeit von der Betätigung durch einen Doppelbetätigungszylinder wahlweise an die Spiralfederstange anlegbar sind, um aus der kraftlosen Nullposition heraus die Initiierung eines Vorschubs oder eines Rückzugs durch kraftschlüssige Verbindung der Spiralfederstange mit einer der Transportrollen zu bewirken.

## Claims

1. Device for the making-up of cables from flat strip leads (4) pulled from a lead supply, having housings equipped with plugs, in particular insulation-displacement contact-making members, in a contact-making station (15) which is built up successively in the processing sequence in each case from a flat strip lead supply device (3), a lead feeding device (6), a length-cutting station (7) and a transverse transport device (11) capturing the lead (4) cut to length for transporting the flat strip leads to the contact-making station (15) to which the housings can be fed from the other side by means of a feeding device, wherein in the processing sequence behind the length-cutting station (7) in a coaxial line relative to the latter axially movable cable pulling tongs (8) for pulling out the desired length of lead are arranged which work together with the lead feeding device (6) in the case of relatively large lengths of lead in such a way that the flat strip lead (4) is pushed from behind so that with formation of sagging lengths relatively large lengths of lead can be cut to length by the cable cutting device and then be transported on by the transverse transport device (11) to the contact-making station (15),
**characterised in that** in the case of lengths of lead greater than 300 mm, due to the conveyance of the flat strip lead (4) from behind a loop forms and that the transverse transport device (11) possesses tongs (12, 13) for fixing the leads (4) cut to length at each of the two ends (1, 2) of the leads (4) cut to length which can be moved cyclically back and forth in front of individual handling stations, the cable transport tongs (12, 13) being equipped with clamping jaws (21) at each handling station for the flat strip leads and additional cable clamps (24) are provided at the individual stations which independently of the cable transport tongs (12, 13) hold the delivered flat strip lead (4) in position at each change of cycle.

2. Device for the making-up of cables according to Claim 1, **characterised in that** in the housing feed direction in front of the contact-making station (15) a rotation of the fed housings by 180° about their longitudinal axis can be carried out and contact can be made with the housings from below.

3. Device for the making-up of cables according to Claim 1, **characterised in that** the housings are turned about their vertical axis in front of the contact-making station (15) in a 180° turning device (29).

4. Device for the making-up of cables according to Claim 3, **characterised in that** for turning the housings a horizontally arranged 180° turntable is provided.

5. Device for the making-up of cables according to one of Claims 1 to 4, **characterised by** a vertically arranged rotary plate (34) for turning the housings about their longitudinal axis.

6. Device for the making-up of cables according to one of Claims 1 to 5, **characterised in that** the cable transport tongs (12, 13) of the transverse transport device (11) are each made up of an upper, horizontally movable batten (19) extending over the entire length of transverse transport and a lower, horizontally and vertically movable counteracting batten (20) working together with the latter.

7. Device for the making-up of cables according to Claim 6, **characterised by** an adjustable coupling part for connecting the tongs (12) on the fixed end (1) to the tongs (13) on the movable end (2) for synchronized operation.

8. Device for the making-up of cables according to Claim 6 and 7, **characterised by** a tongs centring system on the transport tongs mounting.

9. Device for the making-up of cables according to one of Claims 1 to 8, **characterised in that** the transverse transport device (11) extends over the following handling stations arranged one behind the other in the direction of handling: insulation stripping and semi-strip station (14), contact-making station (15), stamping station (30), control station (16), cable cutting station (17) and waste disposal station (18).

10. Device for the making-up of cables according to one of Claims 1 to 9, **characterised in that** for feeding the housings to the contact-making station (15) there is provided at each of the two ends (1, 2) of the leads (4) cut to length a vertical storage device (25) in which bar stock carriers are arranged one above the other in guide rails which in the discharge position can be acted upon by an ejection device (27) for the cyclical feeding of the housings provided with insulation-displacement contact-making members to the contact-making station (15), wherein at one end (1) the 180° turning device (29) or the rotary plate (34) for the housings is interposed for the fitting or Z-shape fitting of both ends.

11. Device for the making-up of cables according to Claim 10, **characterised in that** the ejection device (27) is designed for reversing operation.

12. Device for the making-up of cables according to Claim 10 or 11, **characterised in that** the ejection device (27) for each vertical storage device (25, 26) is constructed as a central ejection unit in which each bar stock carrier located in the unloading plane can be grasped at the rearward end by a slider arranged on a spiral spring bar which acts on the housings in the discharge direction due to the central, reversible drive.

13. Device according to Claim 12, **characterised in that** the ejection device (27) possesses a forward and reverse drive having a transport roller acting on the spiral spring bars and a pressure roller.

14. Device for the making-up of cables according to Claim 12, **characterised in that** the spiral spring bar is mounted between two transport rollers meshing with one another at one end and two pressure rollers at the opposite end, wherein the pressure rollers are constructed as a rocker in such a way that depending on actuation by a double-actuation cylinder they can optionally be applied against the spiral spring bar in order from the power-free zero position to bring about the initiation of a forward push or a reversal by force-locking connection of the spiral spring bar to one of the transport rollers.

## Revendications

1. Dispositif pour terminer des câbles plats (4) tirés d'une réserve de câbles, avec des boîtiers équipés de fiches, en particulier des éléments de contact auto-dénudants, dans un poste de connexion (15), qui sera monté en aval dans le cycle des opérations, à partir d'un système de réserve de câbles plats (3), d'un système de poussée des câbles (6), d'un poste de sectionnement (7) et d'un système de transfert transversal (11) recueillant la ligne sectionnée (4) et destiné au transport des câbles plats tirés vers le poste de connexion, vers lequel les boîtiers pourront être ramenés à partir de l'autre côté, par l'intermédiaire d'un système d'amenée, dans lequel cas, dans le cycle des opérations, une pince de tirage des câbles (8) déplaçable en direction axiale et permettant de tirer la longueur de câble voulue est disposée en aval du poste de sectionnement, en ligne coaxiale à ce dernier. Si les lignes sont très longues, cette pince de tirage coopère avec le système de poussée des câbles (6), de manière à permettre de repousser le câble plat (4) hors de la réserve de câbles (3), ainsi si des courbures de câbles se forment, les lignes de grande longueur sont sectionnées par le dispositif de coupure de câble, puis se laissent transporter vers le poste de connexion (15), par l'intermédiaire du système de transfert transversal (11),
**caractérisé en ce que**
pour les lignes d'une longueur supérieure à 300 m, une boucle se forme lors du transport du câble plat (4) et **en ce que** le système de transfert transversal (11) est équipé de part et d'autre des lignes sectionnées d'une pince (12, 13) permettant de fixer lesdites lignes sectionnées (4) et que ces pinces peuvent être déplacées en cadence dans un sens ou dans l'autre, en amont de chaque poste de traitement, dans lequel cas les pinces de transport de câble (12, 13) sont munies de mâchoires de serrage (21) au niveau de chaque poste de traitement et des bornes de câbles (24) supplémentaires sont prévues à chaque poste, pour maintenir le câble plat (4) en position adéquate à chaque modification de cadence, indépendamment des pinces de transport de câble (12, 13).

2. Dispositif pour terminer les câbles selon la revendication 1, **caractérisé en ce que**, dans le sens d'acheminement des boîtiers, en amont du poste de connexion (15), il est possible de faire effectuer aux boîtiers acheminés une rotation à 180° autour de leur axe longitudinal et **en ce que** les boîtiers peuvent être connectés par le bas.

3. Dispositif pour terminer les câbles selon la revendication 1, **caractérisé en ce que**, en amont du poste de connexion (15), les boîtiers peuvent être renversés dans leur axe vertical, à l'intérieur d'un dispositif de renversement à 180° (29).

4. Dispositif pour terminer les câbles selon la revendication 3, **caractérisé en ce qu'**un plateau de renversement placé à l'horizontale est prévu pour renverser les boîtiers.

5. Dispositif pour terminer les câbles selon l'une des revendications 1 à 4, **caractérisé en ce qu'**un plateau tournant placé à la verticale (34) permet la rotation des boîtiers autour de leur axe longitudinal.

6. Dispositif pour terminer les câbles selon l'une des revendications 1 à 5, **caractérisé en ce que** les pinces de transport de câbles (12, 13) du système de transfert transversal (11) sont montées sur une réglette supérieure, déplaçable à l'horizontale (19) qui s'étend sur toute la longueur du trajet de transport transversal et sur une contre - réglette inférieure (20) qui peut être déplacée à l'horizontale et à la verticale et qui coopère avec la réglette supérieure, et que ces réglettes sont équipées de mâchoires de serrage (21) à chaque poste de traitement des câbles plats, dans lequel cas des bornes de câbles (24) supplémentaires sont prévues à chaque poste, pour maintenir le câble plat en position adéquate à chaque modification de cadence, indépendamment des pinces de transport de câble (12, 13).

7. Dispositif pour terminer les câbles selon la revendication 6, **caractérisé en ce qu'**une pièce de couplage réglable relie la pince (12) du côté fixe (1) avec la pince (13) du côté mobile (2), pour permettre une marche synchrone.

8. Dispositif pour terminer les câbles selon les revendications 6 et 7, **caractérisé par** un système de centrage des pinces prévu sur la fixation des pinces de transport.

9. Dispositif pour terminer les câbles selon l'une des revendications 1 à 8, **caractérisé en ce que** le système de transfert transversal (11) s'étend au-dessus des postes de traitement suivants, situés l'un derrière l'autre dans le sens des opérations : poste à dénuder et poste semi-strip (14, poste de connexion (15), poste de cambrage (30), poste de contrôle (16), poste de coupure du câble (17) et poste d'évacuation (18).

10. Dispositif pour terminer les câbles selon l'une des revendications 1 à 9, **caractérisé en ce que**, pour amener les boîtiers vers le poste de connexion (15), un système vertical d'accumulation (25) est prévu de chaque côté (1, 2) des lignes sectionnées (4) et que dans ce système d'accumulation, des systèmes d'alimentation des barres sont disposés dans des barres conductrices et qu'en position de décharge, ils peuvent être alimentés par un système de distribution (27), qui ramène en cadence les boîtiers munis d'éléments de contact autodénudants vers le poste de connexion (15) dans lequel cas le dispositif de renversement à 180° (29) ou le plateau tournant (34) prévus pour les boîtiers sont intercalés sur un côté (1), pour permettre un montage bilatéral ou un montage en forme de Z.

11. Dispositif pour terminer les câbles selon la revendication 10, **caractérisé en ce que** le système de distribution (27) est conçu pour une marche réversible.

12. Dispositif pour terminer les câbles selon la revendication 10 ou 11, **caractérisé en ce que** le système de distribution (27) est conçu sous forme d'unité de distribution centralisée pour chaque système vertical d'accumulation (25, 26) et que chaque système d'alimentation des barres qui se trouve au niveau de décharge peut être saisi par son extrémité arrière par un curseur disposé sur une tige à ressort en spirale et que ce curseur charge les boîtiers dans le sens de décharge, par l'intermédiaire de l'entraînement centralisé réversible.

13. Dispositif selon la revendication 12,
**caractérisé en ce que** le système de distribution (27) est équipé d'un entraînement aller et retour muni d'un galet de transport qui agit sur la tige à ressort en spirale et d'un galet presseur.

14. Dispositif pour terminer les câbles selon la revendication 12, **caractérisé en ce que** d'un côté, la tige à ressort en spirale est logée entre deux galets de transports engrenés l'un dans l'autre et que du côté opposé, elle est logée entre deux galets presseurs, dans lequel cas les galets presseurs sont conçus sous forme d'archets, de telle manière à ce qu'ils puissent être appliqués sur la tige à ressort en spirale, en fonction de la manipulation d'un cylindre de manoeuvre double, pour amorcer une avance ou un retrait à partir de la position neutre sans énergie, par adhérence de la tige à ressort en spirale avec l'un des galets de transport.
